# FASCICULE DE BREVET EUROPEEN

(11) **EP 1 160 533 B1**
(45) Date de publication et mention de la délivrance du brevet: **20.10.2004**
(21) Numéro de dépôt: 01401108.4
(22) Date de dépôt: 27.04.2001
(51) Int. Cl.: F42B 3/13

(54) **Initiateur électro-pyrotechnique à pont en couche mince et à très basse énergie de fonctionnement**
Elektropyrotechnischer Zünder mit Dünnschichtzündbrücke und niedrigem Energiebedarf
Electro-pyrotechnic initiator having a thin layer ignition bridge and low energy requirement

(30) Priorité: 30.05.2000 FR 0006926
(43) Date de publication de la demande: 05.12.2001
(73) Titulaire: Livbag S.N.C., 75017 Paris (FR)
(72) Inventeur: Duguet, Jean-René, 95470 Survilliers (FR); Vedel, Jean-Pierré, 95470 Survilliers (FR)
(74) Mandataire: Le Faou, Daniel

(56) Documents cités:
- WO-A-96/24024
- WO-A-98/25100
- WO-A-98/28792
- DE-A- 19 732 380
- FR-A- 2 781 878
- US-A- 5 576 509

## Description

La présente invention se rapporte au domaine des initiateurs électro-pyrotechniques destinés, notamment, à initier des dispositifs de protection des occupants d'un véhicule automobile comme par exemple des rétracteurs de ceinture de sécurité ou des générateurs de gaz devant gonfler des coussins de protection. Plus précisément l'invention concerne un initiateur électro-pyrotechnique dont l'élément résistif chauffant est constitué par un pont en couche mince et qui fonctionne avec une très basse énergie.

Traditionnellement les initiateurs électro-pyrotechniques destinés à la sécurité automobile étaient constitués par un corps isolant de l'électricité prolongé par un capuchon métallique fragmentable et traversé par deux électrodes. Les électrodes sont reliées entre elles par un filament suspendu résistif chauffant entouré par une composition explosive d'amorçage constituée par un explosif primaire ou par un mélange oxydo-réducteur comme décrit par exemple dans le brevet US 3 572 247. De tels initiateurs présentent cependant l'inconvénient d'être sensibles aux vibrations du véhicule automobile au niveau des soudures du filament résistif sur les électrodes. Ces soudures, lorsqu'elles sont sollicitées de manière répétitive par les vibrations du véhicule, peuvent casser et rendre l'initiateur inopérant, ce qui fait que cette technologie est aujourd'hui progressivement abandonnée.

Pour remédier à cet inconvénient on a alors développé une nouvelle catégorie d'initiateurs dans lesquels les électrodes sont connectées à deux nappes métalliques conductrices distinctes étendues sur la surface du corps isolant qui est à l'intérieur du capuchon métallique et entre ces deux nappes on dispose un élément résistif chauffant.

Dans cette nouvelle catégorie on peut distinguer deux grandes familles en fonction de l'épaisseur de l'élément résistif chauffant :
- D'une part, les initiateurs dont les nappes conductrices et la bande résistive sont constituées par des circuits imprimés ou encore par des feuilles « en couches épaisses » photogravées dont l'épaisseur est supérieure à 2x10-⁶m et souvent comprise entre 2x10-⁶m et 7x10-⁶m, ou encore entre 2 et 7 micromètres. De tels initiateurs sont par exemple décrits dans le brevet US 5 544 585. De tels initiateurs ont une bonne résistance aux vibrations du véhicule automobile, mais nécessitent, comme les initiateurs à filament, une énergie relativement importante pour fonctionner.
- D'autre part, les initiateurs dont la bande résistive est constituée par un dépôt « en couche mince » dont l'épaisseur est inférieure ou égale à 1 x 10⁻⁶m ou encore 1 micromètre et qui est déposée par évaporation sous vide sur son support. De tels initiateurs sont par exemple décris dans les brevets US 5 798 476 ou encore US 4 729 315. Ces initiateurs ont une bonne résistance aux vibrations du véhicule automobile et présentent de surcroît l'avantage de présenter un courant de non feu d'au moins 400 mA avec un courant de tout feu voisin de 1200 mA ce qui est de plus en plus demandé par les constructeurs automobiles et qui n'est pas offert par les initiateurs à filament ou à « couches épaisses ».

Il est rappelé à ce propos que :
Le courant de « tout feu » correspond à la limite de l'intensité d'un courant électrique au dessus de laquelle on est sûr que tous les allumeurs d'un lot fonctionneront.
Le courant de « non feu » correspond à la limite de l'intensité d'un courant électrique en dessous de laquelle on est sûr qu'aucun allumeur d'un lot ne fonctionnera.

Le document DE-A-197 32 380 décrit un initiateur selon le préambule de la revendication 1.

Cependant, du fait que les couches minces connues sont généralement déposées sur des supports conducteurs de la chaleur, ces initiateurs présentent également l'inconvénient de nécessiter une énergie de fonctionnement relativement importante.

Or, devant la multiplication des dispositifs de sécurité à l'intérieur des véhicules automobiles, les constructeurs souhaitent de plus en plus pouvoir disposer d'initiateurs fiables fonctionnant à très basse énergie.

L'objet de la présente invention est précisément de proposer un tel initiateur.

L'invention concerne donc un initiateur électropyrotechnique selon la revendication 1.

Ainsi, en utilisant comme élément résistif un dépôt en couche mince sur un support qui est à la fois isolant de l'électricité et très mauvais conducteur de la chaleur et en imposant des conditions particulières de granulométrie à l'explosif primaire présent dans la composition d'amorçage, il est possible de constituer un initiateur électro-pyrotechnique qui fonctionne de manière fiable avec de très basses énergies, de l'ordre de quelques centaines de microjoules et qui, lorsque les éléments constitutifs sont bien dimensionnés, présente des courants de tout feu et de non feu compatibles avec les nouvelles exigences des constructeurs automobiles.

Le dit circuit électrique et le dit support seront avantageusement constitués par un composant, « C.M.S. » monté en surface du corps massif. De tels composants sont encore connus par leur appellation abrégée anglo-saxonne « S.M.D. » (Surface Mounted Device).

Selon une réalisation préférée de l'invention une cale non conductrice de l'électricité et possédant deux faces planes opposées est collée par l'une de ses faces planes sur la face supérieure plane du dit corps massif et l'autre face plane de la cale porte deux nappes métalliques conductrices distinctes qui sont chacune au contact de l'une des deux électrodes et sur lesquelles est fixé, au moyen de deux soudures conductrices de l'électricité, le composant C.M.S.

Cette réalisation permet un assemblage particulièrement aisé de l'initiateur selon l'invention comme il sera expliqué en détails plus loin dans la description.

Enfin, selon une autre réalisation préférée de l'invention, le dit conteneur et le dit corps massif sont maintenus solidaires par un surmoulage non conducteur de l'électricité et qui est traversé par les deux électrodes.

Avantageusement le support sera constitué par un matériau choisi dans le groupe constitué par la silice vitreuse, les verres minéraux contenant de la silice, les résines organiques et les matières plastiques composites contenant au moins une résine organique et des fibres minérales. De manière préférée le dit support est constitué par un matériau choisi dans le groupe constitué par les verres minéraux contenant de la silice.

Dans la cadre de la présente invention les différents explosifs primaires se prêtant à la condition de granulométrie exprimée plus haut sont susceptibles d'être utilisés mais on préfèrera, pour des raisons de fiabilité de fonctionnement, utiliser les sels du dinitrobenzofuroxanne et notamment le sel de rubidium du dinitrobenzofuroxanne (RbDNBF) et le sel de potassium du dinitrobenzofuroxanne (KDNBF). Le liant de la composition d'amorçage sera avantageusement constitué par une résine vinylique ou acrylique.

Le dit élément résistif plat sera quant à lui avantageusement constitué par du nitrure de tantale.

On donne ci-après une description détaillée d'une réalisation préférée de l'invention en faisant référence aux figures 1, 2 et 3.

La figure 1 est une vue en coupe axiale d'un initiateur cylindrique selon l'invention.

La figure 2 est une vue de dessus du circuit électrique par dépôt en couches minces utilisé dans l'initiateur représenté à la figure 1.

La figure 3 est en une vue en coupe partielle du corps massif portant la cale et le composant C.M.S. tels qu'utilisés dans l'initiateur représenté à la figure 1.

Un initiateur électro-pyrotechnique 1 selon l'invention est représenté à la figure 1. Cet initiateur 1 est constitué par un conteneur cylindrique 2 fragmentable ouvert à l'une de ses extrémités. Un corps cylindrique massif 3 ferme l'extrémité ouverte du conteneur 2. La paroi latérale 4 du corps 3 présente un épaulement externe 5 sur lequel prend appui l'extrémité ouverte du conteneur 2. Le conteneur 2 et le corps 3 sont enserrés dans un surmoulage 6 qui les maintient solidaires l'un de l'autre. Le conteneur 2 a ainsi la forme d'un capuchon cylindrique présentant une paroi latérale 7 et une paroi supérieure plane 8. Le conteneur 2 est avantageusement constitué par un métal léger fin comme l'aluminium et sa paroi plane 8 est avantageusement fragilisée pour pouvoir s'ouvrir aisément sous l'effet d'une augmentation de la pression régnant à l'intérieur du conteneur. Le surmoulage 6 est réalisé préférentiellement dans une résine thermoplastique comme, par exemple, le téréphtalate de polyéthylène.

Le corps 3 doit pouvoir faire fonction de paroi étanche à une détonation et aux gaz de combustion résultant de cette détonation. Ce corps 3 est préférentiellement réalisé dans un métal dense comme l'acier. Le corps 3 présente une face supérieure 9 plane et une face inférieure 15 également plane et il enserre sur toute sa hauteur h, un tube creux en verre 10. Deux électrodes 12, 13 en forme de broche cylindrique traversent le corps 3, l'électrode 12 le traversant par l'intermédiaire du tube creux 10 en verre.

Chaque électrode présente une extrémité qui dépasse la face supérieure plane 9 du corps 3 et une extrémité qui dépasse la face inférieure 14 du surmoulage 6. Sur la face supérieure plane 9 du corps 3 est fixée, par exemple par collage, une cale isolante 16 qui se trouve ainsi disposée à l'intérieur du conteneur 2.

Le cale 16 est à base de résine polyépoxy chargée de fibres de verre et a la forme d'un disque comportant deux canaux cylindriques destinés à laisser passer, au cours de l'assemblage de l'initiateur 1, les électrodes 12 et 13.

La cale 16 porte sur sa face supérieure deux nappes métalliques distinctes et non jointives en cuivre 21 et 22 ; les extrémités supérieures des électrodes 12 et 13 sont chacune connectées à l'une des nappes 21 et 22 au moyen de soudures 27 et 28 réalisées dans un alliage conducteur de l'électricité.

En travers de ces deux nappes 21 et 22 est fixé un composant C.M.S. constitué par un support 26 en forme de puce parallélépipédique dont la face supérieure porte un circuit électrique 18.Le support 26 est constitué par un verre « flint » ordinaire contenant entre 20% et 55% de silice SiO₂. Un tel verre est un excellent isolant électrique et un très mauvais conducteur de la chaleur, sa conductivité thermique étant de l'ordre de 6mW/cm°C. Le circuit 18 est constitué par un dépôt 29 en couche mince de nitrure de tantale partiellement recouvert par des dépôts en couches minces 30 et 31 de métaux conducteurs à base d'or et de palladium. Comme représenté à la figure 2, les dépôts 29, 30 et 31 ont des formes trapézoïdales qui laissent non recouverte une zone parallélépipédique centrale 17 du dépôt 29 en nitrure de tantale. Cette zone 17 constitue l'élément résistif chauffant en couche mince du circuit électrique 18. Une soudure en étain 32 enserre l'une des extrémités du support 26 de manière à assurer une connection électrique entre le dépôt conducteur 30 et la nappe conductrice 22 tandis qu'une soudure distincte 33 également en étain enserre l'extrémité opposée du support 26 de manière à assurer une connection électrique entre le dépôt conducteur 31 et la nappe conductrices 21.

Le circuit électrique 18 comportant l'élément résistif chauffant 17 est recouvert par une composition pyrotechnique d'amorçage 23 constituée pour 80% de son poids par le sel de rubidium du dinitrobenzofuroxanne et pour 20% de son poids par une résine époxy faisant fonction de liant. La granulométrie de l'explosif primaire RbDNBF était voisine de 20x10⁻⁶m.

Le conteneur 2 contient également une poudre d'allumage 25 constituée, par exemple, par une poudre à base de nitrocellulose ou par un mélange de bore et de nitrate de potassium.

Un tel initiateur est particulièrement simple et économique à fabriquer en série. On commence par déposer, par évaporation sous vide, le circuit 18 en couches minces sur son support 26. On fixe ensuite les électrodes 12 et 13 à la cale 16 recouverte des nappes 21 et 22 sur lesquelles on soude le support 26. La cale 16 ainsi équipée est collée à la face supérieure plane 9 du corps massif 3 de manière à constituer une tête d'initiation que l'on recouvre par la composition d'amorçage 23 avant de l'introduire dans le conteneur 2 contenant la poudre d'allumage 25. Il suffit alors de solidariser l'ensemble grâce au surmoulage 6.

Les initiateurs selon l'invention peuvent fonctionner de manière fiable avec une très faible énergie, de l'ordre de 100 à 200 micro-joules ou encore de 1x10⁻⁴ à 2x10⁻⁴J, et, lorsque leurs éléments constitutifs et notamment l'élément résitif 17 sont bien dimensionnés, ils présentent des valeurs de courant de tout feu voisines de 1200mA et des valeurs de courant de non feu supérieures à 500mA. Par ailleurs les initiateurs à dépôts en couches minces étant bien résistants aux vibrations, les initiateurs selon l'invention trouvent une application préférée dans le domaine de la protection, par dispositifs électro-pyrotechniques, des occupants d'un véhicules automobile.

### Exemples 1 à 4

On fabriqué quatre groupe d'initiateurs de structure analogue à celle représentée aux figures 1 et 2 et présentant les caractéristiques structurelles suivantes :

| **Groupe** | **Elément résistif 17** | **Composition d'amorçage** | **Nature du support 26** |
|---|---|---|---|
| 1 | - Nickel/chrome | Mélange oxydo-réducteur | Résine époxy |
| | - Epaisseur 25 microns | | |
| 2 | - Nickel/chrome | Trinotrorésorcinate de plomb + résine vinylique | Résine époxy |
| | - Epaisseur 5 microns | | |
| 3 | - Nitrure de tantale | Trinotrorésorcinate de plomb + résine vinylique | alumine |
| | - Epaisseur 1 micron | | |
| 4 | - Nitrure de tantale | RbDNBF de granulométrie voisine de 20 microns + résine vinylique | Verre «flint» |
| | - Epaisseur 0,5 micron | | |
| **Rappel :** 1 micron = 1 micromètre = 10⁻⁶m. | | | |

**L'initiateur n°1** correspond à un initiateur à pont en couche épaisse, sur un support non conducteur de la chaleur et avec une composition d'amorçage utilisant un mélange oxydo-réducteur.
**L'initiateur n°2** correspond à un initiateur à pont en couche épaisse, sur un support non conducteur de la chaleur et avec une composition d'amorçage utilisant un explosif primaire.

**L'initiateur n°3** correspond à un initiateur à pont en couche mince, sur un support conducteur de la chaleur et avec une composition d'amorçage utilisant un explosif primaire

**L'initiateur n°4** réunit les trois caractéristiques essentielles de l'invention :
- pont en couche mince,
- support non conducteur de la chaleur,
- explosif primaire de granulométrie inférieure à 30 microns.

Ces initiateurs ont présenté les caractéristiques de fonctionnement suivantes :

| **Groupe n°** | **Courant de « Non Feu » (1)** | **Courant de « Tout Feu » (2)** | **Energie** |
|---|---|---|---|
| 1 | 300 mA | 1750 mA | 5 mJ |
| 2 | 250 mA | 1200mA | 4 mJ |
| 3 | 500mA | 1200 mA | 3,5 mJ |
| 4 | 600 mA | 1100mA | 0,200 mJ |
| mA = milliampère = 10⁻³A | | | |
| mJ = millijoule = 10⁻³J | | | |

| | | | |
|---|---|---|---|
| (1) = pour des impulsions électriques rectangulaires de durée 10 secondes. | | | |
| (2) : pour des impulsions électriques rectangulaires de durée 2 millisecondes. | | | |

## Revendications

1. Initiateur électropyrotechnique (1) comportant un circuit électrique (18) constitué par des dépôts en couche mince sur un support (26) qui est non-conducteur de l'électricité et qui est fixé à une face supérieure plane (9), ledit circuit électrique comprenant un élément résistif chauffant (17) en couche mince, ledit circuit étant recouvert par une composition pyrotechnique (23), ledit support (26) présentant une conductivité thermique, qui est inférieure à 20 mW/cm.°C,
**caractérisé en ce que** l'initiateur électropyrotechnique (1) comporte en outre :
- un conteneur (2) qui possède au moins une paroi fragilisée (8) et qui est fermé par un corps massif (3) de hauteur h possédant ladite face supérieure plane (9) disposée à l'intérieur du conteneur (2) et présentant, sur toute sa hauteur h, une structure isolante (10) vis-à-vis de l'électricité, le conteneur (2) contenant en outre une poudre (25) d'allumage,
- deux électrodes (12, 13) en forme de broches qui sont reliées audit circuit électrique (18) et qui traversent complètement ledit corps massif, ladite structure isolante (10) étant traversée par au moins l'une des deux électrodes (12,13),
et **en ce que** ledit élément résistif chauffant (17) a une épaisseur, qui est inférieure à 1x10⁻⁶ met qui est telle, ladite composition pyrotechnique (23) recouvrant ledit circuit électrique (18) est une composition pyrotechnique d'amorçage (23) constituée par un liant et par un explosif primaire, dont la granulométrie est comprise entre 1x10⁻⁶m et 30x10⁻⁶m et est telle, que l'énergie de fonctionnement de l'initiateur soit de l'ordre de 1x10⁻⁴ à 2x10⁻⁴ Joule.

2. Initiateur électropyrotechnique selon la revendication 1, **caractérisé en ce que** ledit circuit électrique (18) et ledit support (26) sont constitués par un composant C.M.S. monté en surface du corps massif (3).

3. Initiateur électropyrotechnique selon la revendication 2, **caractérisé en ce qu'**une cale (16) non-conductrice de l'électricité et possédant deux faces planes opposées est collée par l'une de ses faces planes sur la face supérieure plane (9) du corps (3) et **en ce que** l'autre face plane de la cale (16) porte deux nappes métalliques conductrices distinctes (21, 22) qui sont chacune au contact de l'une des deux électrodes (12, 13) et sur lesquelles est fixé, au moyen de deux soudures (32, 33) conductrices de l'électricité, le composant C.M.S.

4. Initiateur électropyrotechnique selon l'une quelconque des revendications précédentes, **caractérisé en ce que** ledit conteneur (2) et ledit corps massif (3) sont maintenus solidaires par un surmoulage (6) non-conducteur de l'électricité.

5. Initiateur électropyrotechnique selon l'une quelconque des revendications précédentes, **caractérisé en ce que** ledit support (26) est constitué par un matériau choisi dans le groupe constitué par la silice vitreuse, les verres minéraux contenant de la silice, les résines organiques, les matières plastiques composites contenant au moins une résine organique et des fibres minérales.

6. Initiateur électropyrotechnique selon la revendication 5, **caractérisé en ce que** ledit support (26) est constitué par un matériau choisi dans le groupe constitué par les verres minéraux contenant de la silice.

7. Initiateur électropyrotechnique selon la revendication 6, **caractérisé en ce que** le support (26) est constitué par un verre flint ordinaire contenant entre 20 % et 55 % de silice SiO₂.

8. Initiateur électropyrotechnique selon l'une quelconque des revendications précédentes, **caractérisé en ce que** ledit explosif primaire est un sel de dinitrobenzofuroxanne.

9. Initiateur électropyrotechnique selon la revendication 8, **caractérisé en ce que** ledit explosif primaire est choisi dans le groupe constitué par le sel de rubidium du dinitrobenzofuroxanne et par le sel de potassium du dinitrobenzofuroxanne.

10. Initiateur électropyrotechnique selon la revendication 9, **caractérisé en ce que** la composition pyrotechnique (23) d'amorçage est constituée pour 80 % de son poids par le sel de rubidium du dinitrobenzofuroxanne en tant qu'explosif primaire et pour 20 % de son poids par une résine époxy faisant fonction de liant, la granulométrie de l'explosif primaire étant voisine de 20 x 10⁻⁶m.

11. Initiateur électropyrotechnique selon l'une quelconque des revendications précédentes, **caractérisé en ce que** ledit élément résistif est constitué par du nitrure de tantale.

12. Initiateur électropyrotechnique selon l'une quelconque des revendications précédentes, **caractérisé en ce que** la poudre (25) d'allumage est choisie dans le groupe constitué par une poudre à base de nitrocellulose et par un mélange de bore et de nitrate de potassium.

## Patentansprüche

1. Elektropyrotechnischer Starter (1), der eine elektrische Schaltung (18) umfaßt, die mit Dünnschicht-Auftragungen auf einem Träger (26) aufgebaut ist, wobei dieser elektrisch nichtleitend und an einer ebenen oberen Fläche (9) befestigt ist, wobei die elektrische Schaltung ein Dünnschicht-Widerstandheizelement (17) umfaßt, wobei die Schaltung mit einer pyrotechnischen Mischung (23) bedeckt ist, wobei der Träger (26) eine Wärmeleitfähigkeit von unter 20 mW/cm.°C hat,
**dadurch gekennzeichnet, daß** der elektropyrotechnische Starter (1) außerdem folgendes umfaßt:
- einen Behälter (2), der wenigstens eine geschwächte Wand (8) besitzt und der durch einen massiven Körper (3) der Höhe h verschlossen ist, der die im Inneren des Behälters (2) angeordnete ebene obere Fläche (9) besitzt und der über seine ganze Höhe h eine elektrisch isolierende Struktur (10) hat, wobei der Behälter (2) außerdem ein Zündpulver (25) enthält,
- zwei Elektroden (12, 13) in der Form von Stiften, die mit der elektrischen Schaltung (18) verbunden sind und die durch den massiven Körper vollständig hindurch verlaufen, wobei wenigstens eine der beiden Elektroden (12, 13) durch die isolierende Struktur (10) verläuft,
und dadurch, daß das Widerstandheizelement (17) eine Dicke hat, die unter 1x10⁻⁶m liegt, und daß die die elektrische Schaltung (18) bedeckende pyrotechnische Mischung (23) eine pyrotechnische Zündmischung (23) ist, die mit einem Bindemittel und einem primären Explosivstoff gebildet ist, dessen Korngröße zwischen 1x10⁻⁶m und 30x10⁻⁶m liegt, derart, daß die Auslöseenergie des Starters in der Größenordnung von 1x10⁻⁴ bis 2x10⁻⁴ Joule liegt.

2. Elektropyrotechnischer Starter nach Anspruch 1, **dadurch gekennzeichnet, daß** die elektrische Schaltung (18) und der Träger (26) durch eine SMD-Komponente gebildet werden, die auf der Oberfläche des massiven Körpers (3) angebracht ist.

3. Elektropyrotechnischer Starter nach Anspruch 2, **dadurch gekennzeichnet, daß** eine Unterlage (16), die elektrisch nichtleitend ist und die zwei entgegengesetzt angeordnete ebene Flächen hat, mit einer ihrer ebenen Flächen auf die ebene obere Fläche (9) des Körpers (3) geklebt ist und dadurch, daß die andere ebene Fläche der Unterlage (16) zwei getrennte leitende metallische Lagen (21, 22) trägt, von denen jede mit einer der beiden Elektroden (12, 13) in Kontakt ist und auf denen mittels zweier elektrisch leitender Schweißungen (32, 33) die SMD-Komponente befestigt ist.

4. Elektropyrotechnischer Starter nach einem beliebigen der vorhergehenden Ansprüche, **dadurch gekennzeichnet, daß** der Behälter (2) und der massive Körper (3) durch ein elektrisch nichtleitendes Formteil (6) fest miteinander verbunden gehalten werden.

5. Elektropyrotechnischer Starter nach einem beliebigen der vorhergehenden Ansprüche, **dadurch gekennzeichnet, daß** der Träger (26) aus einem Material aufgebaut ist, das aus folgender Gruppe gewählt ist: Quarzgut, siliziumdioxidhaltige mineralische Gläser, organische Harze, Mehrkomponentenkunststoffe mit wenigstens einem organischen Harz und Mineralfasern.

6. Elektropyrotechnischer Starter nach Anspruch 5, **dadurch gekennzeichnet, daß** der Träger (26) aus einem Material aufgebaut ist, das aus der Gruppe gewählt ist, die aus den mineralischen Gläsern besteht, die Siliziumdioxid enthalten.

7. Elektropyrotechnischer Starter nach Anspruch 6, **dadurch gekennzeichnet, daß** der Träger (26) aus einem gewöhnlichen Flintglas aufgebaut ist, das zwischen 20% und 55% Siliziumdioxid SiO₂ enthält.

8. Elektropyrotechnischer Starter nach einem beliebigen der vorhergehenden Ansprüche, **dadurch gekennzeichnet, daß** der primäre Explosivstoff ein Dinitrobenzofuroxansalz ist.

9. Elektropyrotechnischer Starter nach Anspruch 8, **dadurch gekennzeichnet, daß** der primäre Explosivstoff aus der Gruppe gewählt ist, die aus dem Rubidiumsalz des Dinitrobenzofuroxan und dem Kaliumsalz des Dinitrobenzofuroxan besteht.

10. Elektropyrotechnischer Starter nach Anspruch 9, **dadurch gekennzeichnet, daß** die pyrotechnische Zündmischung (23) zu 80% ihres Gewichts aus dem Rubidiumsalz des Dinitrobenzofuroxan als primärem Explosivstoff und zu 20 % ihres Gewichts aus einem Epoxydharz, das als Bindemittel dient, gebildet ist, wobei die Korngröße des primären Explosivstoffs in der Nähe von 20x10⁻⁶m liegt.

11. Elektropyrotechnischer Starter nach einem beliebigen der vorhergehenden Ansprüche, **dadurch gekennzeichnet, daß** das Widerstandselement aus Tantalnitrid aufgebaut ist.

12. Elektropyrotechnischer Starter nach einem beliebigen der vorhergehenden Ansprüche, **dadurch gekennzeichnet, daß** das Zündpulver (25) aus der Gruppe gewählt ist, die aus einem Pulver auf der Basis von Nitrozellulose und aus einer Mischung von Bor und Kaliumnitrat besteht.

## Claims

1. An electropyrotechnic initiator (1) comprising an electric circuit (18) constituted by thin film deposits on a support (26) which is electrically non-conductive and which is fastened to a plane top face (9), said electric circuit comprising a thin-film resistive heater element (17), said circuit being covered by a pyrotechnic composition (23), said support (26) presenting thermal conductivity that is less than 20 milliwatts per centimeter degree Celsius (mW/cm.°C).
the electropyrotechnic initiator (1) being **characterized in that** it further comprises:
· a container (2) which possesses at least one weakened wall (8) and which is closed by a solid body (3) of height h possessing said plane top surface (9) disposed inside the container (2) and presenting, over its entire height h, a structure (10) that is electrically insulative, the container (2) further containing an ignition powder (25); and
· two electrodes (12, 13) in the form of pins which are connected to said electric circuit (18) and which pass right through said solid body, said insulating structure (10) having at least one of the two electrodes (12, 13) passing therethrough;
and **in that** said resistive heater element (17) is of a thickness that is less than 1×10⁻⁶ meters (m), and said pyrotechnic composition (23) covering said electric circuit (18) is a priming pyrotechnic composition (23) constituted by a binder and by a primary explosive of grain size lying in the range 1x10⁻⁶ m to 30×10⁻⁶ m, the element and the composition being such that the functioning energy of the initiator is about 1×10⁻⁴ Joules (J) to 2×10⁻⁴ J.

2. An electropyrotechnic initiator according to claim 1, **characterized in that** said electric circuit (18) and said support (26) are constituted by a surface mount component (SMC) mounted on the surface of the solid body (3).

3. An electropyrotechnic initiator according to claim 2, **characterized in that** an electrically non-conductive spacer (16) possessing two opposite plane faces has one of its plane faces adhesively bonded to the plane top face (9) of the body (3), and **in that** the other plane face of the spacer (16) carries two distinct conductive metal areas (21, 22) each in contact with a respective one of the two electrodes (12, 13), and on which the SMC is secured by means of two electrically-conductive solders (32, 33).

4. An electropyrotechnic initiator according to any preceding claim, **characterized in that** said container (2) and said solid body (3) are held together by an electrically non-conductive overmolding (6).

5. An electropyrotechnic initiator according to any preceding claim, **characterized in that** said support (26) is constituted by a material selected from the group constituted by vitreous silica, mineral glasses containing silica, organic resins, and composite plastics materials containing at least one organic resin and mineral fibers.

6. An electropyrotechnic initiator according to claim 5, **characterized in that** said support (26) is constituted by a material selected from the group constituted by mineral glasses containing silica.

7. An electropyrotechnic initiator according to claim 6, **characterized in that** the support (26) is constituted by an ordinary flint glass containing 20% to 55% of silica SiO₂.

8. An electropyrotechnic initiator according to any preceding claim, **characterized in that** said primary explosive is a salt of dinitrobenzofuroxane.

9. An electropyrotechnic initiator according to claim 8, **characterized in that** said primary explosive is selected from the group constituted by the rubidium salt of dinitrobenzofuroxane and by the potassium salt of dinitrobenzofuroxane.

10. An electropyrotechnic initiator according to claim 9, **characterized in that** the priming pyrotechnic composition (23) is constituted for 80% by weight by the rubidium salt of dinitrobenzofuroxane as a primary explosive and for 20% by weight by an epoxy resin acting as a binder, the grain size of the primary explosive being close to 20×10⁻⁶ m.

11. An electropyrotechnic initiator according to any preceding claim, **characterized in that** said resistive element is constituted by tantalum nitride.

12. An electropyrotechnic initiator according to any preceding claim, **characterized in that** the ignition powder (25) is selected from the group constituted by a powder based on nitrocellulose and by a mixture of boron and potassium nitrate.
